# EUROPÄISCHE PATENTSCHRIFT

(11) **EP 2 695 994 B1**
(45) Veröffentlichungstag und Bekanntmachung des Hinweises auf die Patenterteilung: **10.06.2015**
(21) Anmeldenummer: 13003912.6
(22) Anmeldetag: 05.08.2013
(51) Int. Cl.: E01C 23/088

(54) **Selbstfahrende Baumaschine**
Self-propelled construction vehicle
Véhicule de chantier autopropulsé

(30) Priorität: 06.08.2012 DE 102012015346
(43) Veröffentlichungstag der Anmeldung: 12.02.2014
(73) Patentinhaber: Wirtgen GmbH, 53578 Windhagen (DE)
(72) Erfinder: Berning, Christian, 50321 Brühl (DE); Held, Hanjo, 53578 Windhagen (DE); Verhaelen, Philip, 51103 Köln (DE); Dr. Barimani, Cyrus, 53639 Königswinter (DE); Dr. Hähn, Günter, 53639 Königswinter (DE)
(74) Vertreter: Oppermann, Frank

(56) Entgegenhaltungen:
- EP-A2- 1 936 034
- EP-A2- 2 374 937
- US-A- 5 315 770
- US-A1- 2009 232 598

## Beschreibung

Die Erfindung betrifft eine selbstfahrende Baumaschine, insbesondere Straßenfräse, Stabilisierer, Recycler oder Surface-Miner, mit einem Maschinenrahmen und einer Arbeitswalze, wobei die Arbeitswalze in einem nach unten offenen Walzengehäuse angeordnet ist, das an beiden Seiten von einem in der Höhe verstellbaren Kantenschutz verschlossen ist. Darüber hinaus betrifft die Erfindung ein Verfahren zum Betreiben einer derartigen Baumaschine.

Die oben genannten Baumaschinen verfügen über eine rotierende Arbeitswalze zur Bearbeitung von Bodenmaterial, bei der es sich um eine Fräs- oder Schneidwalze handeln kann. Mit der Arbeitswalze können z. B. schadhafte Straßenschichten abgetragen, bestehende Straßenbeläge wiederaufbereitet, das Gelände für den Straßenbau vorbereitet oder Bodenschätze abgebaut werden.

Die Arbeitswalze der bekannten selbstfahrenden Baumaschinen ist in einem nach unten offenen Walzengehäuse angeordnet, das von einem in Arbeitsrichtung vor der Arbeitswalze angeordneten Niederhalter und einem in Arbeitsrichtung hinter der Walze angeordneten Abstreifer verschlossen wird. An den Seiten wird das Walzengehäuse von sich in Arbeitsrichtung erstreckenden Platten verschlossen, die als Kantenschutz bezeichnet werden.

Der Kantenschutz der bekannten selbstfahrenden Baumaschinen ist in der Höhe verstellbar. Hierzu ist eine Einrichtung zum Anheben und/oder Absenken des Kantenschutzes vorgesehen. Das Absenken des Kantenschutzes kann allein unter der Wirkung der Gewichtskraft des Kantenschutzes erfolgen oder von einer zusätzlichen Andruckkraft unterstützt werden. In beiden Fällen übt der Kantenschutz eine Andruckkraft auf die Bodenoberfläche aus. Dabei steht der Kantenschutz mit seiner Unterkante auf der Bodenoberfläche auf.

Die Einrichtung zum Anheben und/oder Absenken des Kantenschutzes wird von dem Maschinenführer insbesondere dann betätigt, wenn die Arbeitswalze zugänglich gemacht werden soll. Während des Betriebs der Baumaschine ist der Kantenschutz hingegen immer abgesenkt. Daher verfügen selbstfahrende Baumaschinen über eine Schaltung, die während des Betriebs der Maschine ein Feststellen des Kantenschutzes in der angehobenen Position nicht erlaubt. Der Betrieb der Maschine ist durch eine schwimmende Lagerung des Kantenschutzes gekennzeichnet, bei der der Kantenschutz mit einer definierten Andruckkraft auf der Bodenoberfläche aufliegt.

Während des Betriebs der Baumaschine stellt sich insbesondere bei losem Untergrund das Problem, dass sich der Kantenschutz in den Boden eingräbt. Dies kann von einem erhöhten Fahrwiderstand sowie einem dadurch höheren Kraftstoffverbrauch und Verschleiß bis zum völligen Stillstand der Maschine führen.

Der Erfindung liegt die Aufgabe zu Grunde, eine selbstfahrende Baumaschine, insbesondere Straßenfräsmaschine, Stabilisierer, Recycler oder Surface-Miner, zu schaffen, bei der nicht die Gefahr des Eingrabens des Kantenschutzes in losen Untergrund besteht und die einen benutzerfreundlicheren und ergonomischeren Betrieb ermöglicht. Eine weitere Aufgabe der Erfindung ist, ein Verfahren anzugeben, mit dem eine selbstfahrende Baumaschine benutzerfreundlich und ergonomisch und ohne die Gefahr des Eingrabens des Kantenschutzes in losen Untergrund betrieben werden kann.

Die Lösung dieser Aufgaben erfolgt erfindungsgemäß mit den Merkmalen der unabhängigen Patentansprüche. Die Gegenstände der Unteransprüche betreffen bevorzugte Ausfiihrungsformen der Erfindung.

Die erfindungsgemäße Baumaschine verfügt über eine Einrichtung zum Anheben und/oder Absenken des Kantenschutzes, die eine Schwimmstellung vorsieht, in der der Kantenschutz schwimmend gelagert ist, so dass sich die Höhe des Kantenschutzes selbsttätig einstellen kann. Dadurch kann der Kantenschutz der Geländeoberfläche beim Betrieb der Maschine folgen. Während des Betriebs der Maschine befindet sich die Einrichtung zum Anheben und/oder Absenken des Kantenschutzes grundsätzlich in der Schwimmstellung.

Darüber hinaus verfügt die erfindungsgemäße Baumaschine über eine Steuereinheit für die Einrichtung zum Anheben und/oder Absenken des Kantenschutzes, die Mittel zum Erfassen des Abstandes zwischen einem Referenzpunkt auf dem Kantenschutz und der Bodenoberfläche und Mittel zum Ansteuern der Einrichtung zum Anheben und/oder Absenken des Kantenschutzes aufweist. Die Steuereinheit ist derart ausgebildet, dass beim Unterschreiten eines vorgegebenen Mindestabstandes zwischen Referenzpunkt und Bodenoberfläche die Einrichtung zum Anheben und/oder Absenken des Kantenschutzes aus der Schwimmstellung umgeschaltet wird, so dass der Kantenschutz angehoben wird. Der vorgegebene Mindestabstand zwischen Referenzpunkt und Bodenoberfläche sollte derart bemessen sein, dass der Kantenschutz auf der Bodenoberfläche aufliegt und das Walzengehäuse seitlich dicht verschließt. Mit der erfindungsgemäßen Steuereinheit wird wirkungsvoll verhindert, dass sich der Kantenschutz aufgrund seiner Gewichtskraft oder einer zusätzlichen Andruckkraft, die auf den Kantenschutz ausgeübt werden kann, in einen losen Boden eingraben kann.

Eine bevorzugte Ausführungsform der Erfindung sieht vor, dass die Steuereinheit derart ausgebildet ist, dass bei Erreichen oder Überschreiten eines vorgegebenen Mindestabstandes zwischen Referenzpunkt und Bodenoberfläche die Einrichtung zum Anheben und/oder Absenken des Kantenschutzes derart angesteuert wird, dass sie wieder die Schwimmstellung einnimmt.

Für den Maschinenführer hat die automatische Steuerung des Kantenschutzes den entscheidenden Vorteil, dass er im Betrieb die Höhe des Kantenschutzes nicht ständig beobachten und auch nicht korrigieren muss. Dies ist insofern von Vorteil, als die Höhe des Kantenschutzes vom Fahrstand aus nur schwer einzuschätzen und ein Eingraben des Kantenschutzes nicht in jedem Fall erkennbar ist.

Eine besonders bevorzugte Ausführungsform der Erfindung sieht vor, dass die Mittel zum Erfassen des Abstandes zwischen Referenzpunkt und Bodenoberfläche ein Tastelement zum Abtasten der Bodenoberfläche aufweisen. Das Tastelement ist derart an dem Kantenschutz befestigt, dass beim Unterschreiten eines vorgegebenen Mindestabstandes zwischen Referenzpunkt und Bodenoberfläche das Tastelement ausgelenkt wird. Bei der besonders bevorzugten Ausführungsform weisen die Mittel zum Ansteuern der Einrichtung zum Anheben und/oder Absenken des Kantenschutzes einen Sensor auf, mit dem die Auslenkung des Tastelements beim Eingraben des Kantenschutzes in die Bodenoberfläche erfasst wird. Der Sensor zum Erfassen der Auslenkung des Tastelements ist vorzugsweise ein Näherungsschalter, der berührungslos arbeitet, um die Gefahr von Störungen zu minimieren.

Die Steuerung der Vorrichtung zum Anheben und/oder Absenken des Kantenschutzes sieht vorzugsweise eine Schalthysterese vor, so dass der Kantenschutz erst bei Über- oder Unterschreiten der jeweiligen Referenzwerte um einen vorgegebenen Betrag betätigt wird. Diese Schalthysterese kann dadurch verwirklicht werden, dass die Unterkante des Tastelements nicht bündig mit der Unterkante des Kantenschutzes abschließt, sondern um ein vorgegebenes Maß oberhalb der Kantenschutzunterkante angeordnet ist. Alternativ kann eine Schalthysterese auch in der Steuereinheit verwirklicht sein.

Das Tastelement zum Abtasten der Bodenoberfläche ist vorzugsweise als ein federndes Tastelement ausgebildet, das beim Anschlagen an Hindernisse nachgeben kann. Das Tastelement kann aber auch starr ausgebildet sein. Bei einer starren Ausbildung des Tastelements kann das Tastelement gelenkig oder federnd gelagert sein.

Bei einer besonders bevorzugten Ausführungsform weist das Tastelement eine Schraubenzugfeder auf, deren Federdraht sich an einem Ende der Feder in einen stabförmigen Abschnitt fortsetzt, der gegenüber der Achse der Feder umgebogen ist. Vorzugsweise setzt sich der Federdraht der Schraubenfeder in den stabförmigen Abschnitt unter Bildung eines umgebogenen, über den Durchmesser der Feder hinausragenden Abschnitts fort, der sich in einer dem stabförmigen Abschnitt entgegengesetzten Richtung erstreckt. Dieser sich in entgegengesetzter Richtung erstreckende Abschnitt bildet vorzugsweise den Teil des Tastelements, der von dem Näherungsschalter erfasst wird. Eine Auslenkung des Tastelements führt dazu, dass die Entfernung dieses Abschnitts zu dem Näherungsschalter ab- oder zunimmt.

Anstelle eines vorzugsweisen induktiven oder kapazitiven Näherungsschalters können aber auch optische Sensoren oder konventionelle mechanische Schaltkontakte vorgesehen sein, mit denen die Auslenkung des Tastelements erfasst wird.

Für die Erfindung ist unerheblich, wie die Einrichtung zum Anheben und/oder Absenken des Kantenschutzes ausgebildet ist. Beispielsweise kann nur eine Einrichtung zum Anheben eines lose geführten oder aufgehängten Kantenschutzes vorgesehen sein, der aufgrund seiner Gewichtskraft auf der Bodenoberfläche aufliegt, so dass der Kantenschutz schwimmend gelagert ist. Bei einer bevorzugten Ausführungsform weist die Einrichtung zum Anheben und/oder Absenken des Kantenschutzes mindestens eine Kolben/ZylinderAnordnung auf, wobei der Zylinder gelenkig mit dem Maschinenrahmen und der Kolben gelenkig mit dem Kantenschutz oder der Zylinder gelenkig mit dem Kantenschutz und der Kolben gelenkig mit dem Maschinenrahmen verbunden ist. Diese Kolben/ZylinderAnordnung wird derart angesteuert, dass der Kantenschutz schwimmend gelagert ist.

Die Schraubenzugfeder ist vorzugsweise derart an dem Kantenschutz angeordnet, dass sich der stabförmige Abschnitt entlang einer Längsseite des Kantenschutzes erstreckt. Dadurch ist es möglich, den stabförmigen Abschnitt auf die eine oder andere Seite des Kantenschutzes zu legen. Beispielsweise kann der stabförmige Abschnitt auf die Innenseite des Kantenschutzes gelegt werden, um mit dem Kantenschutz bündig entlang eines Hindernisses fahren zu können, an der der stabförmige Abschnitt ansonsten anschlagen könnte.

Bei einer hydraulischen Steuerung der Einrichtung zum Anheben und/oder Absenken des Kantenschutzes kann das Tastelement als ein Betätigungsorgan eines Hydraulikventils zum Ansteuern der Kolben/Zylinder-Anordnung der Einrichtung zum Anheben und/oder Absenken des Kantenschutzes ausgebildet sein.

Eine weitere alternative Ausführungsform der Erfindung sieht vor, dass die Mittel zum Erfassen des Abstandes zwischen Referenzpunkt und Bodenoberfläche einen den Abstand zur Bodenoberfläche berührungslos messenden Sensor aufweisen. Beispielsweise kann der Sensor ein Ultraschall-Sensor sein.

Im Folgenden werden Ausführungsbeispiele der Erfindung unter Bezugnahme auf die Figuren näher beschrieben.

Es zeigen:
- Fig. 1: eine Straßenfräsmaschine in der Seitenansicht,
- Fig. 2: eine Darstellung der Straßenfräsmaschine von Fig. 1, wobei der Kantenschutz freigelegt ist,
- Fig. 3: die Einrichtung zum Anheben und/oder Absenken des Kantenschutzes, zusammen mit dem Kantenschutz der Straßenfräsmaschine von Fig. 1,
- Fig. 4: den Ausschnitt IV von Fig. 3 in vergrößerter, teilweise geschnittener Darstellung,
- Fig. 5: die Ansicht von Fig. 4 aus der Richtung des Pfeils V in vergrößerter Darstellung,
- Fig. 6: eine alternative Ausführungsform der Steuereinheit für die Einrichtung zum Anheben und/oder Absenken des Kantenschutzes,
- Fig. 7: eine weitere alternative Ausführungsform der Steuereinheit und
- Fig. 8: eine weitere alternative Ausführungsform der Steuereinheit zusammen mit dem Kantenschutz.

Fig. 1 zeigt in der Seitenansicht ein Ausführungsbeispiel einer Straßenfräsmaschine, bei der es sich um eine Kleinfräse handelt. Die Straßenfräsmaschine weist einen Maschinenrahmen 1 auf, der von einem Fahrwerk 2 getragen wird. Das Fahrwerk 2 weist ein vorderes Rad 3A und zwei hintere Räder 3B auf. In Fig. 1 ist nur das in Arbeitsrichtung A rechte hintere Rad 3B zu erkennen. Bei den bekannten Baumaschinen kann das Fahrwerk anstelle von Rädern beispielsweise auch Kettenlaufwerke aufweisen.

Die Fräsmaschine verfügt über eine Arbeitswalze, bei der es sich um eine Fräswalze handelt. Die in Fig. 1 nicht erkennbare Fräswalze ist in einem Fräswalzengehäuse 4 angeordnet. An der in Arbeitsrichtung A linken und rechten Seite ist das Fräswalzengehäuse 4 von einem Kantenschutz 5 verschlossen. In Fig. 1 ist nur der in Arbeitsrichtung A rechte Kantenschutz 5 erkennbar. Oberhalb des Fräswalzengehäuses 4 befindet sich der Fahrstand 6 der Fräsmaschine mit dem Fahrersitz 7 und dem Bedienpult 8. Der Maschinenrahmen 1 der Fräsmaschine ist an Hubsäulen 10 gegenüber der Oberfläche 11 des Bodens 12 in der Höhe verstellbar.

Fig. 2 zeigt eine Darstellung der Fräsmaschine, wobei das hintere rechte Rad 3B und die hintere rechte Hubsäule 10 nicht dargestellt ist, so dass der rechte Kantenschutz 5 freiliegt.

Der Kantenschutz 5 wird von einer Metallplatte gebildet, die sich in Arbeitsrichtung A erstreckt. Da der linke und rechte Kantenschutz den gleichen Aufbau haben, wird nachfolgend nur der rechte Kantenschutz 5 unter Bezugnahme auf Fig. 3 beschrieben.

Der Kantenschutz 5 ist zwischen nicht dargestellten Anschlägen in der Höhe gegenüber der Bodenoberfläche 11 verstellbar. Dabei ist der Kantenschutz 5 zwischen den Anschlägen leicht pendelnd gelagert. Die Höhenverstellung des Kantenschutzes 5 erfolgt mit einer Einrichtung 13, die eine Kolben/Zylinder-Anordnung 14 aufweist, deren Zylinder 14A gelenkig am Maschinenrahmen 1 und deren Kolben 14B gelenkig an dem Kantenschutz 5 gelagert ist. Durch Ein- und Ausfahren des Kolbens 14B der Kolben/Zylinder-Anordnung 14 kann der Kantenschutz 5 angehoben oder abgesenkt werden. Die Kolben/Zylinder-Anordnung 13 wird von einer Hydraulikeinheit 15 betätigt, die in Fig. 3 nur schematisch dargestellt ist. Die hierzu erforderlichen Bauteile, wie Hydraulikleitungen, Hydraulikventile etc. sind dem Fachmann bekannt.

Die Einrichtung 13 zum Anheben und/oder Absenken des Kantenschutzes 5 sieht eine Schwimmstellung vor, in der der Kantenschutz derart gelagert oder aufgehängt ist, dass der Kantenschutz 5 beim Vorschub der Baumaschine über den Boden gezogen wird, wobei der Kantenschutz 5 immer die Tendenz hat, sich abzusenken. Dabei liegt der Kantenschutz mit einer definierten Andruckkraft auf der Bodenoberfläche 11 auf, die der Gewichtskraft des Kantenschutzes entsprechen oder größer oder kleiner als die Gewichtskraft sein kann Die Hydraulikeinheit 15 ist hierzu derart ausgebildet, dass sich der Kantenschutz langsam so lange absenkt, bis der Kantenschutz mit der definierten Andruckkraft auf der Bodenoberfläche schwimmend aufliegt. Dadurch bleibt das Fräswalzengehäuse 4 seitlich immer dicht verschlossen. Die Einrichtung 13 zum Anheben und/oder Absenken des Kantenschutzes kann aber auch derart betrieben werden, dass die Kolben-ZylinderAnordnung den Kantenschutz anhebt.

Nachfolgend wird die Steuereinheit 16 für die Einrichtung zum Anheben und/oder Absenken des Kantenschutzes im Einzelnen beschrieben.

Die Steuereinheit 16 umfasst Mittel, mit denen der Abstand a zwischen einem Referenzpunkt R auf dem Kantenschutz 5 und der Bodenoberfläche 11 erfasst werden kann. Darüber hinaus umfasst die Steuereinheit 16 Mittel zum Ansteuern der Einrichtung 13 zum Anheben und/oder Absenken des Kantenschutzes in Abhängigkeit von dem Abstand a zwischen Referenzpunkt 12 und Bodenoberfläche 11.

Bei einem ersten Ausführungsbeispiel umfassen die oben beschriebenen Mittel ein federndes Tastelement 17 und einen vorzugsweisen induktiven oder kapazitiven Näherungsschalter 18 (Fig. 4). Das federnde Tastelement 17 weist eine Schraubenzugfeder 17A auf. Der Federdraht der Schraubenzugfeder 17A ist an einem Ende unter Bildung eines halbkreisförmigen Abschnitts 17B umgebogen, wobei sich der halbkreisförmige Abschnitt 17B in einen stabförmigen Abschnitt 17C fortsetzt, der sich in die entgegengesetzte Richtung wie der halbkreisförmige Abschnitt 17B erstreckt (Fig. 5). Das freie Ende des stabförmigen Abschnitts 17C ist umgebogen. Mit dem umgebogenen Ende 17D tastet das Tastelement 17 die Bodenoberfläche 11 ab. Das Tastelement 17 ist an dem oberen vorderen Ende des Kantenschutzes 5 angeordnet, wobei der stabförmige Abschnitt 17C des Tastelements 17 der vorderen Kontur des Kantenschutzes folgt. Hierzu ist der stabförmige Abschnitt 17C zwischen den Enden abgeknickt.

Die Schraubenzugfeder 17A des Tastelements 17 sitzt in einer zylindrischen Bohrung 19 eines Gehäuses 20, das an dem oberen vorderen Ende des Kantenschutzes 5 befestigt ist. Das Gehäuse 20 besteht aus zwei Gehäusehälften 20A und 20B, zwischen denen die Schraubenzugfeder 17A des Tastelements 17 klemmend gehalten wird. Oberhalb der Schraubenzugfeder 17A befindet sich in dem Gehäuse 20 der induktive oder kapazitive Näherungsschalter 18. Der Näherungsschalter 18 ist derart angeordnet, dass der sensitive Bereich dem umgebogenen Abschnitt 17B des Tastelements zugewandt ist.

Beim Betrieb der Fräsmaschine wird der Kantenschutz aufgrund der schwimmenden Lagerung über den Boden gezogen, wobei das Tastelement 17 mit dem umgebogenen Endstück 17D auf der Bodenoberfläche gleitet oder dicht über der Bodenoberfläche 11 angeordnet ist. Dabei wird zwischen dem Referenzpunkt R und der Bodenoberfläche 11 ein vorbestimmter Abstand a definiert. Wenn der Kantenschutz 5 sich in den Boden eingräbt, nimmt der Abstand a zwischen Referenzpunkt und Bodenoberfläche ab, so dass das Tastelement 17 entgegen der Arbeitsrichtung A ausgelenkt wird. Dabei vergrößert sich der Abstand zwischen dem umgebogenen Abschnitt 17B des Tastelements 17 und dem Näherungsschalter 18, so dass der Näherungsschalter betätigt wird, beispielsweise geschlossen wird.

Der Näherungsschalter 18, der über eine nicht dargestellte Leitung, die entlang der Oberkante des Kantenschutzes geführt sein kann, mit der Steuerung der Hydraulikeinheit 15 verbunden ist, betätigt nunmehr die Hydraulikeinheit 15 der Kolben/ZylinderAnordnung 14 derart, dass der Kolben 14B eingefahren und der Kantenschutz 5 angehoben wird. Der Kantenschutz 5 wird solange angehoben, bis der vorgegebene Mindestabstand a wieder erreicht oder überschritten wird, so dass das Tastelement 17 wieder in die Ausgangslage zurückkehrt, in der der Näherungsschalter nicht betätigt wird, beispielsweise geöffnet ist. Folglich befindet sich die Unterkante des Kantenschutzes wieder auf der Höhe der Bodenoberfläche. Wenn der Näherungsschalter nicht betätigt wird, beispielsweise geöffnet ist, wird wieder die Schwimmstellung vorgegeben, so dass der Kantenschutz wieder mit der definierten Andruckkraft über die Bodenoberfläche gezogen wird. Diese Andruckkraft sollte derart bemessen sein, dass sich der Kantenschutz bei ausreichend hartem Untergrund nicht eingräbt.

Fig. 6 zeigt ein alternatives Ausführungsbeispiel der Steuereinheit 16, die sich von der unter Bezugnahme auf die in Fig. 3 und 4 beschriebenen Ausführungsform dadurch unterscheidet, dass anstelle eines mechanischen Tastelements eine berührungslose Entfernungsmessung, beispielsweise mittels eines Ultraschall-Sensors 21 zur Erfassung des Abstandes a zwischen dem Referenzpunkt R und der Bodenoberfläche 11 vorgesehen ist. Die Auswertung des Abstandsignals des Ultraschall-Sensors gehört zum Stand der Technik.

Fig. 7 zeigt ein weiteres alternatives Ausführungsbeispiel der Steuereinheit 16. Bei diesem Ausführungsbeispiel ist das Tastelement ein Betätigungsorgan 22 eines Hydraulikventils 23, das in Fig. 7 nur schematisch dargestellt ist. Das Hydraulikventil 23 ist ein Ventil der Hydraulikeinheit 15, mit der die Kolben/Zylinder-Anordnung 14 gesteuert wird. Durch Betätigung des Hydraulikventils 23 infolge einer Auslenkung des Betätigungsorgans 22 wird der Kolben 14B der Kolben/Zylinder-Anordnung 14 eingefahren, so dass der Kantenschutz 5 angehoben wird.

Fig. 8 zeigt eine weitere alternative Ausführungsform der Steuereinheit 16 in schematischer Darstellung, die über ein an einem Drehpunkt 24 gelenkig gelagertes, starres Tastelement 25 verfügt, das federnd auf die Bodenoberfläche 11 vorgespannt ist. Die Auslenkung des Tastelements 25 wird durch einen nur schematisch dargestellten Schalter 26 erfasst. Alternativ kann die Drehstellung des Tastelements auch durch einen Drehgeber oder dgl. erfasst werden, wobei ein dem Abstand zwischen Referenzpunkt und Bodenoberfläche proportionales Steuersignal erzeugt wird.

## Patentansprüche

1. Selbstfahrende Baumaschine, insbesondere Straßenfräsmaschine, Stabilisierer, Recycler oder Surface-Miner, mit einem Maschinenrahmen (1) und einer Arbeitswalze zur Bearbeitung des Bodenmaterials, wobei die Arbeitswalze in einem nach unten offenen Walzengehäuse (4) angeordnet ist, das an wenigstens einer Seite von einem Kantenschutz (5) verschlossen ist, der von einer Einrichtung (13) zum Anheben und/oder Absenken des Kantenschutzes in der Höhe verstellbar ist, die eine Schwimmstellung vorsieht, in der der Kantenschutz schwimmend gelagert ist, so dass sich die Höhe des Kantenschutzes selbsttätig einstellen kann,
**dadurch gekennzeichnet, dass**
eine Steuereinheit (16) für die Einrichtung (13) zum Anheben und/oder Absenken des Kantenschutzes (5) vorgesehen ist, die Mittel (17) zum Erfassen des Abstandes (a) zwischen einem Referenzpunkt (R) auf dem Kantenschutz und der Bodenoberfläche (11) aufweist, und Mittel (18) zum Ansteuern der Einrichtung (13) zum Anheben und/oder Absenken des Kantenschutzes aufweist, wobei die Steuereinheit derart ausgebildet ist, dass beim Unterschreiten eines vorgegebenen Mindestabstandes (a) zwischen Referenzpunkt und Bodenoberfläche die Einrichtung zum Anheben und/oder Absenken des Kantenschutzes derart angesteuert wird, dass der Kantenschutz angehoben wird.

2. Selbstfahrende Baumaschine nach Anspruch 1, **dadurch gekennzeichnet**, die Steuereinheit (16) derart ausgebildet ist, dass bei Erreichen oder Überschreiten eines vorgegebenen Mindestabstandes zwischen Referenzpunkt und Bodenoberfläche die Einrichtung (13) zum Anheben und/oder Absenken des Kantenschutzes derart angesteuert wird, dass die Einrichtung (13) zum Anheben und/oder Absenken des Kantenschutzes wieder die Schwimmstellung einnimmt.

3. Selbstfahrende Baumaschine nach Anspruch 1 oder 2, **dadurch gekennzeichnet, dass** die Mittel zum Erfassen des Abstandes zwischen einem Referenzpunkt (12) auf dem Kantenschutz und der Bodenoberfläche (11) ein Tastelement (17) zum Abtasten der Bodenoberfläche aufweisen, das derart an dem Kantenschutz (5) befestigt ist, dass beim Unterschreiten eines vorgegebenen Mindestabstandes (a) zwischen Referenzpunkt und Bodenoberfläche das (11) Tastelement ausgelenkt wird.

4. Selbstfahrende Baumaschine nach Anspruch 3, **dadurch gekennzeichnet, dass** die Mittel zum Ansteuern der Einrichtung zum Anheben und/oder Absenken des Kantenschutzes einen Sensor (18) zum Erfassen der Auslenkung des Tastelements (17) beim Eingraben des Kantenschutzes in den Untergrund aufweisen.

5. Selbstfahrende Baumaschine nach Anspruch 4, **dadurch gekennzeichnet, dass** der Sensor zum Erfassen der Auslenkung des Tastelements ein Näherungsschalter (18) ist.

6. Selbstfahrende Baumaschine nach einem der Ansprüche 3 bis 5, **dadurch gekennzeichnet, dass** das Tastelement (17) als ein federndes Tastelement ausgebildet ist.

7. Selbstfahrende Baumaschine nach Anspruch 6, **dadurch gekennzeichnet, dass** das Tastelement (17) eine Schraubenzugfeder (17A) aufweist, deren Federdraht sich an einem Ende der Feder in einen stabförmigen Abschnitt (17C) fortsetzt.

8. Selbstfahrende Baumaschine nach Anspruch 7, **dadurch gekennzeichnet, dass** der Federdraht der Schraubenzugfeder (17A) an dem Ende, an dem sich der Federdraht in den stabförmigen Abschnitt fortsetzt, unter Bildung eine Abschnitts (17B) umgebogen ist, der sich in einer dem stabförmigen Abschnitt (17C) entgegen gesetzten Richtung erstreckt.

9. Selbstfahrende Baumaschine nach Anspruch 7 oder 8, **dadurch gekennzeichnet, dass** die Schraubenzugfeder (17C) derart an dem Kantenschutz (5) angeordnet ist, das sich der stabförmige Abschnitt (17C) entlang einer Längsseite des Kantenschutzes erstreckt.

10. Selbstfahrende Baumaschine nach einem der Ansprüche 1 bis 9, **dadurch gekennzeichnet, dass** die Einrichtung (13) zum Anheben und/oder Absenken des Kantenschutzes mindestens eine Kolben/ZylinderAnordnung (14) aufweist, wobei der Zylinder (14A) gelenkig mit dem Maschinenrahmen (1) und der Kolben (17B) gelenkig mit dem Kantenschutz (5) oder der Zylinder (14A) gelenkig mit dem Kantenschutz (5) und der Kolben (14B) gelenkig mit dem Maschinenrahmen (1) verbunden ist.

11. Selbstfahrende Baumaschine nach Anspruch 3, **dadurch gekennzeichnet, dass** das Tastelement als ein Betätigungsorgan (22) eines Hydraulikventils (23) zum Ansteuern der Einrichtung (13) zum Anheben und/oder Absenken des Kantenschutzes ausgebildet ist.

12. Selbstfahrende Baumaschine nach Anspruch 1 oder 2, **dadurch gekennzeichnet, dass** die Mittel zum Erfassen des Abstandes zwischen einem Referenzpunkt (12) auf dem Kantenschutz und der Bodenoberfläche (11) einen den Abstand zur Bodenoberfläche berührungslos messenden Sensor (21), insbesondere einen Ultraschall-Sensor, aufweisen.

13. Verfahren zum Betreiben einer selbstfahrenden Baumaschine, insbesondere Straßenfräsmaschine, Stabilisierer, Recycler oder Surface-Miner, mit einer Arbeitswalze, die in einem Walzengehäuse angeordnet ist, das an wenigstens einer Seite von einem in der Höhe verstellbaren Kantenschutz verschlossen ist, der schwimmend gelagert ist, so dass sich die Höhe des Kantenschutzes selbsttätig einstellen kann, **dadurch gekennzeichnet, dass** der Abstand zwischen einem Referenzpunkt (R) auf dem Kantenschutz und der Bodenoberfläche (11) erfasst wird, und beim Unterschreiten eines vorgegebenen Mindestabstandes zwischen Referenzpunkt und Bodenoberfläche der Kantenschutz angehoben wird.

14. Verfahren nach Anspruch 13, **dadurch gekennzeichnet, dass** beim Erreichen oder Überschreiten eines vorgegebenen Mindestabstandes (a) zwischen Referenzpunkt (R) und Bodenoberfläche (11) der Kantenschutz wieder schwimmend gelagert wird.

15. Verfahren nach Anspruch 13 oder 14, **dadurch gekennzeichnet, dass** die Bodenoberfläche zum Erfassen des Abstandes zwischen Referenzpunkt und der Bodenoberfläche abgetastet wird.

## Claims

1. Self-propelled construction machine, in particular road milling machine, stabiliser, recycler or surface miner, comprising a machine frame (1) and an operating drum for processing the ground material, the operating drum being positioned in a drum housing (4) which is open downwards and closed on at least one side by an edge protector (5), which is adjustable in height by a mechanism (13) which is designed for raising and/or lowering the edge protector and provides a floating position in which the edge protector is mounted in a floating manner such that the height of the edge protector can be automatically adjusted.
**characterised in that**
a control unit (16) is provided for the mechanism (13) for raising and/or lowering the edge protector (5), which unit has means (17) for registering the distance (a) between a reference point (R) on the edge protector and the ground surface (11) and means (18) for actuating the mechanism (13) for raising and/or lowering the edge protector, the control unit being configured so that, when the distance between the reference point and ground surface is less than a predetermined minimum distance (a), the mechanism for raising and/or lowering the edge protector is actuated such that the edge protector is raised.

2. Self-propelled construction machine in accordance with claim 1, **characterised in that** the control unit (16) is configured so that, when a predetermined minimum distance between the reference point and ground surface is reached or exceeded, the mechanism (13) for raising and/or lowering the edge protector is actuated such that the mechanism (13) for raising and/or lowering the edge protector returns to the floating position.

3. Self-propelled construction machine in accordance with either claim 1 or claim 2, **characterised in that** the means for registering the distance between a reference point (12) on the edge protector and the ground surface (11) comprises a probe element (17) designed for sensing the ground surface and fastened to the edge protector (5) such that, when the distance between the reference point and the ground surface is less than a predetermined minimum distance (a), the probe element is deflected.

4. Self-propelled construction machine in accordance with claim 3, **characterised in that** the means for actuating the mechanism for raising and/or lowering the edge protector comprise a sensor (18) for registering the deflection of the probe element (17) when the edge protector digs into the ground.

5. Self-propelled construction machine in accordance with claim 4, **characterised in that** the sensor for registering the deflection of the probe element is a proximity switch (18).

6. Self-propelled construction machine in accordance with any of claims 3 to 5, **characterised in that** the probe element (17) is configured as a resilient probe element.

7. Self-propelled construction machine in accordance with claim 6, **characterised in that** the probe element (17) comprises a helical tension spring (17A), the spring wire of which continues into a rod-shaped portion (17C) at the end of the spring.

8. Self-propelled construction machine in accordance with claim 7, **characterised in that** the spring wire of the helical tension spring (17A) is bent at the end at which the spring wire continues into a rod-shaped portion, forcing a portion (17B) which extends in a direction opposite to the rod-shaped portion (17C).

9. Self-propelled construction machine in accordance with either claim 7 or claim 8, **characterised in that** the helical tension spring (17C) is positioned on the edge protector (5) such that the rod-shaped portion (17C) extends along a longitudinal face of the edge protector.

10. Self-propelled construction machine in accordance with any of claims 1 to 9, **characterised in that** the mechanism (13) for raising and/or lowering the edge protector comprises at least one piston/cylinder arrangement (14), the cylinder (14A) having an articulated connection to the machine frame (1) and the piston (17B) having an articulated connection to the edge protector (5), or the cylinder (14A) having an articulated connection to the edge protector (5) and the piston (14B) having an articulated connection to the machine frame (1).

11. Self-propelled construction machine in accordance with claim 3, **characterised in that** the probe element is configured as an actuating element (22) of a hydraulic valve (23) for actuating the mechanism (13) for raising and/or lowering the edge protector.

12. Self-propelled construction machine in accordance with either claim 1 or claim 2, **characterised in that** the means for registering the distance between a reference point (12) on the edge protector and the ground surface (11) comprises a sensor (21), in particular an ultrasonic sensor, which measures the distance from the ground surface in a contactless manner.

13. Method for operating a self-propelled construction machine, in particular road milling machine, stabiliser, recycler or surface miner, comprising an operating drum which is positioned in a drum housing which is closed at least at one side by an edge protector which is adjustable in height and is mounted in a floating manner such that the height of the edge protector can be automatically adjusted, **characterised in that**
the distance between a reference point (R) on the edge protector and the ground surface (11) can be registered and, when the distance between the reference point and ground surface is less than a predetermined minimum distance, the edge protector is raised.

14. Method in accordance with claim 13, **characterised in that**, when a predetermined minimum distance (a) between the reference point (R) and ground surface (11) is reached or exceeded, the edge protector is mounted in a floating manner again.

15. Method in accordance with either claim 13 or claim 14, **characterised in that** the ground surface is scanned to determine the distance between the reference point and ground surface.

## Revendications

1. Machine de chantier autotractée, en particulier fraiseuse de route, stabilisatrice, recycleuse ou surface-miner avec un bâti de machine (1) et un rouleau de travail pour le traitement du matériau de sol, le rouleau de travail étant agencé dans un boîtier de rouleau (4) ouvert vers le bas qui est fermé sur au moins un côté par une protection d'arête (5) qui peut être réglée en hauteur par un dispositif (13) pour le levage et/ou l'abaissement de la protection d'arête qui prévoit une position flottante, dans laquelle la protection d'arête est logée de manière flottante de sorte que la hauteur de la protection d'arête puisse se régler automatiquement,
**caractérisée en ce que**
une unité de commande (16) pour le dispositif (13) pour le levage et/ou l'abaissement de la protection d'arête (5) est prévue, laquelle présente des moyens (17) pour la détection de la distance (a) entre un point de référence (R) sur la protection d'arête et la surface du sol (11), et des moyens (18) pour la commande du dispositif (13) pour le levage et/ou l'abaissement de la protection d'arête, l'unité de commande étant réalisée de telle manière que lors de la non-atteinte d'une distance minimale prescrite (a) entre le point de référence et la surface du sol, le dispositif pour le levage et/ou l'abaissement de la protection d'arête soit commandé de sorte que la protection d'arête soit levée.

2. Machine de chantier autotractée selon la revendication 1, **caractérisée en ce que** l'unité de commande (16) est réalisée de telle manière que lors de l'atteinte ou du dépassement d'une distance minimale prescrite entre le point de référence et la surface du sol, le dispositif (13) pour le levage et/ou l'abaissement de la protection d'arête soit commandé de sorte que le dispositif (13) pour le levage et/ou l'abaissement de la protection d'arête occupe de nouveau la position flottante.

3. Machine de chantier autotractée selon la revendication 1 ou 2, **caractérisée en ce que** les moyens de détection de la distance entre un point de référence (12) sur la protection d'arête et la surface du sol (11) présentent un élément palpeur (17) pour le palpage de la surface du sol qui est fixée sur la protection d'arête (5) de telle manière que lors de la non-atteinte d'une distance minimale prescrite (a) entre le point de référence et la surface du sol, l'élément palpeur (11) soit dévié.

4. Machine de chantier autotractée selon la revendication 3, **caractérisée en ce que** les moyens pour la commande du dispositif pour le levage et/ou l'abaissement de la protection d'arête présentent un capteur (18) pour la détection de la déviation de l'élément palpeur (17) lors de l'enfouissement de la protection d'arête dans le sous-sol.

5. Machine de chantier autotractée selon la revendication 4, **caractérisée en ce que** le capteur pour la détection de la déviation de l'élément palpeur est un commutateur de proximité (18).

6. Machine de chantier autotractée selon l'une quelconque des revendications 3 à 5, **caractérisée en ce que** l'élément palpeur (17) est réalisé comme un élément palpeur à ressort.

7. Machine de chantier autotractée selon la revendication 6, **caractérisée en ce que** l'élément palpeur (17) présente un ressort de traction cylindrique (17A), dont le fil métallique à ressort se prolonge sur une extrémité du ressort en une section en forme de barre (17C).

8. Machine de chantier autotractée selon la revendication 7, **caractérisée en ce que** le fil métallique à ressort du ressort de traction cylindrique (17A) est replié sur l'extrémité, sur laquelle le fil métallique à ressort se prolonge en la section en forme de barre, en formant une section (17B) qui s'étend dans un sens opposé à la section (17C) en forme de barre.

9. Machine de chantier autotractée selon la revendication 7 ou 8, **caractérisée en ce que** le ressort de traction cylindrique (17C) est agencé sur la protection d'arête (5) de telle manière que la section (17C) en forme de barre s'étende le long d'un côté longitudinal de la protection d'arête.

10. Machine de chantier autotractée selon l'une quelconque des revendications 1 à 9, **caractérisée en ce que** le dispositif (13) pour le levage et/ou l'abaissement de la protection d'arête présente au moins un agencement à piston/cylindre (14), le cylindre (14A) étant relié par articulation au bâti de machine (1) et le piston (17B) étant relié par articulation à la protection d'arête (5) ou le cylindre (14A) étant relié par articulation à la protection d'arête (5) et le piston (14B) étant relié par articulation au bâti de machine (1).

11. Machine de chantier autotractée selon la revendication 3, **caractérisée en ce que** l'élément palpeur est réalisé comme un organe d'actionnement (22) d'une soupape hydraulique (23) pour la commande du dispositif (13) pour le levage et/ou l'abaissement de la protection d'arête.

12. Machine de chantier autotractée selon la revendication 1 ou 2, **caractérisée en ce que** les moyens de détection de la distance entre un point de référence (12) sur la protection d'arête et la surface du sol (11) présentent un capteur (21) mesurant sans contact la distance à la surface du sol, en particulier un capteur à ultrasons.

13. Procédé de fonctionnement d'une machine de chantier autotractée, en particulier fraiseuse de route, stabilisatrice, recycleuse ou surface-miner, avec un rouleau de travail qui est agencé dans un boîtier de rouleau qui est fermé sur au moins un côté par une protection d'arête réglable en hauteur qui est logée de manière flottante de sorte que la hauteur de la protection d'arête puisse se régler automatiquement, **caractérisé en ce que** la distance entre un point de référence (R) sur la protection d'arête et la surface du sol (11) est détectée et lors de la non-atteinte d'une distance minimale prescrite entre le point de référence et la surface du sol, la protection d'arête est levée.

14. Procédé selon la revendication 13, **caractérisé en ce que** lors de l'atteinte ou du dépassement d'une distance minimale prescrite (a) entre le point de référence (R) et la surface du sol (11), la protection d'arête est de nouveau logée de manière flottante.

15. Procédé selon la revendication 13 ou 14, **caractérisé en ce que** la surface du sol est palpée pour la détection de la distance entre le point de référence, et la surface du sol.
